# EUROPÄISCHE PATENTSCHRIFT

(11) **EP 1 391 321 B1**
(45) Veröffentlichungstag und Bekanntmachung des Hinweises auf die Patenterteilung: **14.01.2009**
(21) Anmeldenummer: 02405717.6
(22) Anmeldetag: 22.08.2002
(51) Int. Cl.: B42C 9/02

(54) **Einrichtung zur Herstellung eines aus einem in eine Buchdecke eingehängten Buchblock gebildeten Buches**
Device for fabricating a book by positioning a book block into a book case
Dispositif pour fabriquer un livre en positionnant un corps d'ouvrage dans une couverture

(43) Veröffentlichungstag der Anmeldung: 25.02.2004
(73) Patentinhaber: Müller Martini Holding AG, 6052 Hergiswil (CH)
(72) Erfinder: Müller Hans, 97922 Lauda-Königshofen (DE); Zweig Karl, 97944 Boxberg-Wölchingen (DE)

(56) Entgegenhaltungen:
- WO-A-91/04158
- DE-A- 4 423 093
- DE-A- 19 515 652
- DE-A- 19 543 836
- DE-A- 19 959 935
- DE-B- 1 206 389
- US-A- 2 646 104

## Beschreibung

Die Erfindung betrifft eine Einrichtung zur Herstellung eines aus einem in eine Buchdecke eingehängten Buchblock gebildeten Buches, die an einem aus mehreren Verarbeitungsstationen bestehenden Fertigungspfad eine Verarbeitungsstation zur Anbringung wenigstens eines Kapitalbandabschnittes an einem kopf- und/oder fussseitigen Ende eines Buchblockrückens aufweist.

Eine Einrichtung der eingangs beschriebenen Art vermittelt u.a. das "Lehrbuch für Buchbinder", Band 2 von 1985 des Verlages Beruf + Schule. Unter dem Kapitel "4 Buchendfertigung" ist ein "Maschinelles Kapitalen" anhand eines Beispiels beschrieben und in Prinzipzeichnungen dargestellt.
Auch das Buch "Industrielle Buchbinderei" beschreibt das Kapitalen. In der DE 195 15 652 A wird auf die Herstellung einer aus Kapitalband und Hinterklebematerial bestehenden Buchrückenkomponente aufmerksam gemacht.

Zuvor werden (klebegebundene oder abgeleimte) Buchblocks übereine Vorheizstrecke, auf der die Buchrücken zur Verbesserung der Rückenflexibilität erwärmt werden, einem Fertigungspfad zugeführt, auf dem sie gerundet und abgepresst, anschliessend am Rücken zum Begazen, Hinterkleben und Kapitalen beleimt werden. Das aufgeklebte Kapitalband und Hinterklebeteil werden gemeinsam auf den beleimten Buchblockrücken aufgelegt. Danach werden diese Teile von einer Andrückvorrichtung an den Buchblockrücken angepresst.

Nach diesem Rückenverarbeitungsprozedere wird der Buchblock zum Einhängen in eine Buchdecke mittig geteilt und auf einer senkrechten Strecke von unten nach oben gefördert und dabei an den Aussenseiten beleimt bevor die darüber vorbereitete Buchdecke angerieben wird (siehe EP 0 198 201 A2 und DE 37 13 896 A).

Wohl wird gemäss DE 195 15 652 A die Länge des Kapitalbandabschnittes vor der Zusammenführung mit Hinterklebematerial vor dem Zusammenführen, und die Lage des Kapitalbandabschnittes auf dem Hinterklebematerial durch eine Kontrollvorrichtung geprüft, jedoch eine Kontrolle der Anwesenheit der/des Kapitalbandabschnitte/s auf dem Buchblockrücken ist bislang nicht vorgesehen.

Die vorveröffentlichte DE 44 23 093 A1 vermittelt ein Verfahren und eine Vorrichtung zum Anbringen eines Hinterklebestreifens, an dem ein Kapitalband haftend befestigt ist, an einem Buchblockrücken, wobei der Einterklebestreifen zur Ausrichtung auf die Buchblockhöhemitte an der Klammer vermessen wird.

Die ältere DE 1 206 389 B beschreibt eine Einrichtung zum Hinterkleben von Buchrücken mit Papierstreifen und Kapitalband während einem kontinuierlichen Durchlaufen von Buchblöcken in Längsrichtung, wobei ein den Papierstreifen anpressender Tisch mit dem Buchblock in Transportrichtung ein Wegstück mitläuft.

Durch die vorbekannte US 2 646 104 A ist eine Buchbindemaschine bekannt geworden, mit der an den in einer Klammer eine Hinterklebestation passierenden Buchblocks mittels anhebbarem Tisch am Buchblockrücken ein Fälzel fastgeklebt wird.

Im Interesse einer Optimierung der Zuverlässigkeit in den maschinellen Fertigungsabläufen beim Herstellen von Büchern ist die Massnahme für eine Kontrolle der Lage des Kapitalbandabschnittes am Buchblockrücken von grosser Bedeutung, zumal danach ein das Fertigungsverfahren aufwandmässig erheblich belastender Verfahrensschritt, bei dem der Buchblock in eine Buchdecke eingehängt wird, durchgeführt wird.

Aufgabe der Erfindung ist es somit, eine Massnahme zu treffen, mit der bei einer Einrichtung zur Herstellung eines aus einem in eine Buchdecke eingehängten Buchblock gebildeten Buches nach der eingangs beschriebenen Art, die Anwesenheit und Lage der/des am Rücken eines Buchblocks haftenden Kapitalbandabschnitte/s geprüft werden kann.

Erfindungsgemäss wird diese Aufgabe dadurch gelöst, dass der Verarbeitungsstation an dem Fertigungspfad eine die Anwesenheit und/oder die Lage des Kapitalbandabschnittes an dem Buchblockrücken prüfende Kontrollvorrichtung nachgeschaltet ist, die durch ein auf den Buchblockrücken ausgerichtetes optisches Lesegerät ausgebildet ist und wenigstens einen auf einen Kapitalbandabschnitt einstell- und verstellbaren Sensor aufweist.

Dadurch kann zum richtigen Zeitpunkt ein fehlerhaftes Produkt aus dem Fertigungsprozess ausgeschleust oder dessen Weiterverarbeitung auf dem weiteren Fertigungspfad ausgesetzt werden.

Die vorgeschlagene Massnahme kann getroffen werden, sowohl bei direktem Anbringen eines Kapitalbandabschnittes am Buchblockrücken als auch beim Anbringen eines an einem Hinterklebeteil haftenden Kapitalbandabschnittes.

Auf einem Fertigungspfad, wo an die Verarbeitungsstation zur Anbringung eines Kapitalbandabschnittes eine den/die Kapitalbandabschnitt/e bzw. eine den Hinterklebeteil an den Buchblockrücken anpressende Andrückvorrichtung folgt, ist es vorteilhaft, wenn die Kontrollvorrichtung der Andrückvorrichtung nachgeschaltet ist, also bevor der Buchblock in die Einhängestation überführt wird.

Es erweist sich als zweckmässig, wenn die Kontrolle der Anwesenheit eines Kapitalbandabschnittes im Maschinentakt der Herstellung der Bücher erfolgt, d.h., während dem Anbringen eines Kapitalbandabschnittes am Buchblockrücken kann in der nachgeschalteten Kontrollstation die Ueberprüfung sowohl bei kontinuierlichem als auch bei diskontinuierlichem Transport der Buchblöcke durchgeführt werden.

Zur Durchführung der Anwesenheits- und/oder Lagekontrolle weist die hierzu verwendete Vorrichtung wenigstens ein auf den Buchblockrücken ausgerichtetes optisches Lesegerät auf, sowohl auf einen nach oben wie auch einen nach unten vorstehenden Buchblockrücken.
Dieses Lesegerät ist erfindungsgemäß entlang des Fertigungspfades einstell- und verstellbar ausgebildet, sodass es bei einer Aenderung der Formatgrösse eines Buchblockes neu einrichtbar ist.

Dementsprechend ist es günstig, wenn der Abstand von Sensoren des Lesegerätes zum Buchblockrücken verstellbar ist.

Vorzugsweise ist das Lesegerät resp. sind Sensoren des Lesegerätes zur Einstellung auf zwei Kapitalbandabschnitte ausgebildet, sodass ein Buchblockrücken am kopf- und am fussseitigen Ende kontrollierbar ist.

Hierzu ist es sinnvoll, wenn bei dem zwei Kapitalbandabschnitte eines Buchblockrückens kontrollierenden Lesegerät der Abstand der Sensoren verstellbar ausgebildet ist.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigt die
- einzige Figur: einen schematisch dargestellten Abschnitt eines Förderpfades mit einer erfindungsgemässen Einrichtung.

Der in der einzigen Figur veranschaulichte Abschnitt eines Förderpfades 1 einer Einrichtung 2 zur Herstellung eines aus einem in eine Buchdecke eingehängten Buchblock 3 gebildeten Buches zeigt eine in Verarbeitungsrichtung F an eine Gazestation anschliessende Beleimungsrolle 5, mit welcher einem Rücken 4 eines zwischen Ketten (nicht sichtbar) oder einem anderen umlaufenden Zugmittel transportierten Buchblocks 3 ein Klebstoff zugeführt wird. Der Beleimungsrolle 5 nachgeschaltet folgt eine Vorrichtung 6 zur Bereitstellung und Anbringung eines Kapitalbandabschnittes 7 an wenigstens einem Ende des Buchblockrückens 4. Im dargestellten Ausführungsbeispiel werden einem Buchblockrücken 4 an kopf- und fussseitigem Ende jeweils ein Kapitalbandabschnitt 7 zugeführt. Hierzu wird vorerst eine Rückenkomponente aus einem Hinterklebematerial 8 und einem Kapitalband 9 hergestellt, wobei zwei in Verarbeitungsrichtung F beabstandete, von jeweils einer Rolle abgewickelte Kapitalbänder 9 mit einem aus der Gegenrichtung von einer Rolle zugeführten Hinterklebematerial 8 verklebt werden. Bekanntlich könnten das Hinterklebematerial auch von unten und die Kapitalbänder von oben zugeführt und vereint werden, wozu der Buchblockrücken für das Anbringen der Rückenkomponente vorteilhaft nach unten gerichtet wäre. Im vorliegenden Fall werden die Kapitalbänder 9 und das Hinterklebematerial 8 vor dem Verkleben umgelenkt, so dass sie übereinanderliegend weitergeführt werden. Der Leimauftrag erfolgt üblicherweise am Hinterklebematerial 8 unmittelbar vor der Umlenkung. Auf dem weiteren Führungsweg wird die Rückenkomponente vor dem Anbringen am Buchblockrücken 4 auf dessen Breite beschnitten und danach an den beleimten Buchblockrücken 4 versetzt, so dass ein Wulst am Rand eines Kapitalbandabschnittes 7 jeweils das betroffene Ende des Buchblockrückens 4 leicht übersteht. Eine Zuführung der Buchrückenkomponente offenbart auch die DE 195 15 652 A1 und die eingangs erwähnte Literatur.
Wie schon vermerkt ist es möglich, dass nur an einem Ende des Buchblockrückens 4 ein Kapitalbandabschnitt 7 vorgesehen ist. Ist ein Kapitalbandabschnitt 7 bzw. der auf einen Hinterklebeteil 10 befestigte Kapitalbandabschnitt/e auf/an dem beleimten Rücken 4 aufgelegt bzw. angebracht, können sie bezüglich ihrer Anwesenheit und Lage kontrolliert werden.
Handelt es sich jedoch -wie hier- um eine Einrichtung 2, bei der nach dem Anbringen ein Anpressen der Kapitalbandabschnitte resp. der Rückenkomponente erfolgt, ist eine Andrückvorrichtung 11 vorgesehen, die im Anschluss an das Anbringen die betroffenen Teile an den Buchblockrücken 4 presst. Da auch bei diesem Vorgang eine Veränderung bezüglich Anwesenheit oder Lage eines Kapitalbandabschnittes 7 eintreten könnte, scheint es zweckmässig, dass eine Kontrollvorrichtung 12 erst nach der Andrückvorrichtung 11 vorgesehen ist.
Die Kontrolle der Anwesenheit und Lage der Kapitalbandabschnitte erfolgt im Maschinentakt der Einrichtung, d.h. während dem beispielsweise ein Anbringen eines nachfolgenden Kapitalbandabschnittes, einer Rückenkomponente oder das Runden eines Buchrückens stattfindet.

Die Kontrolle der Anwesenheit und/oder Lage eines Kapitalbandabschnittes kann bei kontinuierlichem oder diskontinuierlichem Transport des Buchblocks durchgeführt werden.

Wie dargestellt, weist die Kontrollvorrichtung 12 erfindungsgemäß ein optisch funktionierendes Lesegerät 13 auf, welches mit wenigstens einem einem Kapitalbandabschnitt 7 zugeordneten optischen Sensor 14 ausgebildet ist. Letzterer vermittelt dem Lesegerät 13 die Anwesenheit und/oder Lage der Kapitalbandabschnitte 7. Das Lesegerät 13 ist durch eine elektrische Leitung 15 mit einem Rechner 16 verbunden, in dem der gemessene Wert mit einem Sollwert verglichen wird, und der bei einer allfälligen Differenz zwischen Ist und Sollwert ein Signal über eine Steuerleitung 17 einer Maschinensteuerung 18 zur Beeinflussung des weiteren Verarbeitungsprozesses des betroffenen Buchblocks 3 auslöst, sodass dieser Buchblock 3 aus dem Förderpfad beispielsweise aus dem Verarbeitungsprozess ausgeschleust wird.
Das Lesegerät 13 bzw. die Sensoren 14 des Lesegerätes 13 sind aufgrund der sich ändernden Buchblockformate entlang des Förderpfades 1 einstell- und verstellbar angeordnet, dies ist in der Figur durch strichpunktierte Linien vermerkt.
Auch der Abstand des Lesegerätes 13 resp. der Sensoren zum Buchblockrücken 4 ist verstellbar, sodass eine optimale Messung möglich ist.

Die Figur zeigt, dass das Lesegerät 13 des Ausführungsbeispiels zur Kontrolle zweier Kapitalbandabschnitte 7 ausgebildet ist.
Am Ende des veranschaulichten Abschnittes des Förderpfades 1 ist ein Blockteiler 19 erkennbar, der den Buchblock 3 mittig spreizt, sodass er von einer senkrecht nach oben bewegten Sattelplatte (nicht ersichtlich) rittlings übernommen wird.

Als Lesegerät könnte beispielsweise ein sog. Druckmarkenleser resp. Farbmesser der Firma Wenglor verwendet werden. Diese sind dazu ausgelegt, um Kombinationen von Farben und Helligkeit zu erkennen.

## Patentansprüche

1. Einrichtung (2) zur Herstellung eines aus einem in eine Buchdecke eingehängten Buchblock (3) gebildeten Buches, die an einem aus mehreren Verarbeitungsstationen bestehenden Fertigungspfad (1) eine Verarbeitungsstation (6) zur Anbringung wenigstens eines Kapitalbandabschnittes (7) an einem kopf- und/oder fussseitigen Ende eines Buchblockrückens (4) aufweist, **dadurch gekennzeichnet, dass** der Verarbeitungsstation (6) an dem Fertigungspfad (1) eine die Anwesenheit und/oder die Lage des Kapitalbandabschnittes (7) an dem Buchblockrücken (4) prüfende Kontrollvorrichtung (12) nachgeschaltet ist, die durch ein auf den Buchblockrücken (4) ausgerichteten optisches Lesegerät (13) ausgebildet ist und wenigstens einen auf einen Kapitalbandabschnitt (7) einstell- und verstellbaren Sensor (14) aufweist.

2. Einrichtung nach Anspruch 1, mit einer an dem Fertigungspfad (1) an die Verarbeitungsstation zur Anbringung eines Kapitalbandabschnittes (7) anschliessenden, den/die Kapitalbandabschnitt/e (7) bzw. Hinterklebeteil mit anhaftendem Kapitalbandabschnitt (10) an den Buchblockrücken (4) anpressenden Andrückvorrichtung (11), **dadurch gekennzeichnet, dass** die Kontrollvorrichtung (12) der Andrückvorrichtung (11) nachgeschaltet ist.

3. Einrichtung nach Anspruch 1 oder 2 , **dadurch gekennzeichnet, dass** die Kontrolle der Anwesenheit und/oder der Lage eines Kapitalbandabschnittes (7) im Maschinentakt erfolgt.

4. Einrichtung nach einem der Ansprüche 1 bis 3, **dadurch gekennzeichnet, dass** die Kontrolle der Anwesenheit und/oder der Lage eines Kapitalbandabschnittes (7) bei kontinuierlichem oder diskontinuierlichem Transport eines Buchblockes (3) erfolgt.

5. Einrichtung nach einem der Ansprüche 1 bis 4, **dadurch gekennzeichnet, dass** der Abstand des Sensors (14) des Lesegerätes (13) zum Buchblockrücken (4) verstellbar ist.

6. Einrichtung nach einem der Ansprüche 1 bis 5, **dadurch gekennzeichnet, dass** das Lesegerät (13) zur Kontrolle der Anwesenheit und/oder Lage zweier Kapitalbandabschnitte (7) ausgebildet ist.

7. Einrichtung nach Anspruch 6, bei der das Lesegerät (13) durch zwei auf jeweils einen Kapitalbandabschnitt (7) gerichtete Sensoren (14) ausgebildet ist, **dadurch gekennzeichnet, dass** der Abstand zwischen zwei Sensoren (14) verstellbar ist.

## Claims

1. Device (2) for fabricating a book composed of a book block (3) positioned in a book case, said device having a processing station (6) on a production line (1) consisting of a plurality of processing stations for attachment of at least one chapter section of a volume (7) at the top and/or bottom of a book block spine (4), **characterised in that** located downstream from the processing station (6) on the production line (1) is a control device (12) to check the presence and/or the position of the chapter section of the volume (7) on the book block spine (4) which is in the form of an optical reader (13) aimed at the book block spine (4) and has at least one sensor (14) which can be set and adjusted to a chapter section of a volume (7).

2. Device according to claim 1 with a pressing device (11) which adjoins the processing station on the production line (1) for attachment of a chapter section of a volume (7) and presses the chapter section(s) of the volume (7) or the rear gluing part with adhesive chapter section of the volume (10) onto the book block spine (4), **characterised in that** the control device (12) is downstream from the pressing device (11).

3. Device according to claim 1 or 2, **characterised in that** the check on the presence and/or the position of a chapter section of a volume (7) takes place at machine cycle timing.

4. Device according to any of claims 1 to 3, **characterised in that** the check on the presence and/or the position of a chapter section of a volume (7) takes place during continuous or discontinuous conveyance of a book block (3).

5. Device according to any of claims 1 to 4, **characterised in that** the distance from the sensor (14) on the reader (13) to the book block spine (4) is adjustable.

6. Device according to any of claims 1 to 5, **characterised in that** the reader (13) is designed to check the presence and/or position of two chapter sections of a volume (7).

7. Device according to claim 6, in which the reader device (13) is formed by two sensors (14), each aimed at one chapter section of a volume (7), **characterised in that** the distance between two sensors (14) is adjustable.

## Revendications

1. Installation (2) pour fabriquer un livre constitué d'un corps d'ouvrage ou bloc de livre (3) positionné dans une couverture, installation qui présente, sur une chaîne de production (1) constituée de plusieurs postes de traitement, un poste de traitement (6) pour mettre en place au moins une partie de tranchefile (7) à une extrémité supérieure et/ou inférieure d'un dos (4) de corps d'ouvrage, **caractérisée en ce que** le poste de traitement (6) est suivi, sur la chaîne de production (1), d'un dispositif de contrôle (12) vérifiant la présence et/ou la position de la partie de tranchefile (7) sur le dos (4) de corps d'ouvrage, dispositif qui est formé par un appareil de lecture optique (13) dirigé sur le dos (4) de corps d'ouvrage et qui présente au moins un capteur (14) pouvant être déplacé et réglé sur une partie de tranchefile (7).

2. Installation selon la revendication 1, avec un dispositif presseur (11) qui fait suite sur la chaîne de production (1) au poste de traitement pour la mise en place d'une partie de tranchefile (7) et qui presse contre le dos (4) de corps d'ouvrage la ou les partie(s) de tranchefile (7) ou encore un élément de recouvrement par collage (10) sur lequel adhère la partie de tranchefile, **caractérisée en ce que** le dispositif de contrôle (12) est placé à la suite du dispositif presseur (11).

3. Installation selon la revendication 1 ou 2, **caractérisée en ce que** le contrôle de la présence et/ou de la position d'une partie de tranchefile (7) s'effectue à la cadence de la machine.

4. Installation selon l'une des revendications 1 à 3, **caractérisée en ce que** le contrôle de la présence et/ou de la position d'une partie de tranchefile (7) s'effectue en présence d'un transport continu ou discontinu d'un corps d'ouvrage (3).

5. Installation selon l'une des revendications 1 à 4, **caractérisée en ce que** la distance du capteur (14) de l'appareil de lecture (13) par rapport au dos (4) de corps d'ouvrage peut être réglée.

6. Installation selon l'une des revendications 1 à 5, **caractérisée en ce que** l'appareil de lecture (13) est réalisé pour contrôler la présence et/ou la position de deux parties de tranchefile (7).

7. Installation selon la revendication 6, selon laquelle l'appareil de lecture (13) est formé par deux capteurs (14) dirigés chacun sur une partie de tranchefile (7), **caractérisée en ce que** la distance entre les deux capteurs (14) est réglable.
